# EUROPÄISCHE PATENTSCHRIFT

(11) **EP 0 196 622 B1**
(45) Veröffentlichungstag und Bekanntmachung des Hinweises auf die Patenterteilung: **23.12.1992**
(21) Anmeldenummer: 86104184.6
(22) Anmeldetag: 26.03.1986
(51) Int. Cl.: H01C 10/08, H01H 1/40

(54) **Dreh- und Schiebepotentiometer (Stufenschalter)**
Rotary and slide potentiometer (tap changer switch)
Potentiomètre rotatif et à curseur (interrupteur à prises)

(30) Priorität: 01.04.1985 DE 3511872
(43) Veröffentlichungstag der Anmeldung: 08.10.1986
(73) Patentinhaber: BSG-Schalttechnik GmbH & Co. KG, D-72336 Balingen (DE)
(72) Erfinder: Prestel, Fritz, Ing. grad., D-7461 Hausen a. Tann (DE)
(74) Vertreter: Otte, Peter, Dipl.-Ing.

(56) Entgegenhaltungen:
- EP-A- 0 147 293
- DE-A- 2 121 729
- DE-B- 1 144 808
- FR-A- 2 246 035
- FR-A- 2 437 078
- FR-A- 2 461 980
- US-A- 4 082 925
- US-A- 4 453 152

## Beschreibung

### Stand der Technik

Die Erfindung geht aus von einem Dreh- oder Schiebepotentiometer nach dem Oberbegriff des Anspruchs 1.

Bei einem bekannten Dreh- oder Schiebepotentiometer (FR-A 2 246 035) ist innerhalb eines rechteckförmigen Gehäuses ein in Längsrichtung verschiebbarer Gleitklotz längs Nutungen geführt, der einen einzigen länglichen Drahtkontakt mit Hilfe eines an ihm gelagerten Schleiferelements kontaktiert. Zur Längsverschiebung des den Schleifer tragenden Klotzes des so gebildeten variablen Längswiderstandes ist ein Drehrad außen am Gehäuse angeordnet, welches mit einer Achse den den Schleifer lagernden Klotz durchsetzt und beidseitig mit an der Achse angeordneten Zähnen in eine Längszahnung am Gehäuse eingreift.

Bei einem weiteren bekannten Drehschalter (US-A 4 082 925) werden aufeinanderfolgend Punktkontaktverbindungen hergestellt zwischen einer Vielzahl von von einem Basisteil gelagerter Einzelkontakte und einem ebenfalls vom Basisteil getragenen Kollektor oder Gegenkontakt, wobei ein Schleifer von einem Betätigungselement unter Einwirkung einer Nockenstruktur den jeweiligen gerasterten Schaltbewegungen folgend jeweils einen der Punktkontakte berührt und mit dem Kollektor verbindet.

Ein weiterer bekannter Drucktastschalter (DE-B 1 144 808) umfaßt eine einen Ausschnitt aufweisende Isolierplatte, die eine Drucktaste lagert, die aufgrund einer Klinken/Federstruktur eine definierte Hin- und Herbewegung durchführen kann und hierbei über an ihr befestigte Kontaktfedern abwechselnd unterschiedliche, an der Isolierplatte befestigte Kontaktstreifen berührt. Diese Kontaktstreifen stehen mit ihren durch entsprechende Öffnungen in der Isolierplatte abgebogenen freien Enden mit entsprechenden Zuleitungen der gedruckten Schaltung in Verbindung. Bei den Kontaktstreifen handelt es sich um flache metallische Längselemente von nichtballiger Form, auf denen die Enden der Kontaktfedern an der Drucktaste gleiten.

In diesem Zusammenhang ist es schließlich ferner noch bekannt (FR-A 2 461 980), ein manuell zu betätigendes Drucktastenklavier so auszubilden, daß Reiter von allgemein U-förmiger Drahtstückform auf einer Trägerplatte parallel zueinander angeordnet sind und bei Betätigung einer Drucktaste eine elastische, die Reiter insgesamt überdeckende, elektrisch leitende Folie jeweils zwei der Reiter miteinander verbindet, wodurch sich eine elektrische Kontaktgabe ergibt.

Allgemein ist es bekannt, zur Steuerung oder Regelung der Drehzahl bei elektrischen Maschinen, der Temperatur etwa bei Heizgeräten, Bügelgeräten u.dgl. neben der jeweiligen elektronischen oder elektrischen Schaltung, die eine bekannte Phasenanschnittsteuerung o.dgl. sein kann, von dem jeweiligen Benutzer zu betätigende Stellmittel oder Betätigungsorgane vorzusehen, die das Einstellen einer bestimmten Drehzahl oder einer vorgegebenen Temperatur ermöglichen. Diese Stellmittel sind üblicherweise Potentiometer, ausgebildet als Dreh- oder Schiebepotentiometer, wobei allerdings sehr häufig irgendwelche Rastmöglichkeiten noch vorgesehen sind, die beim Verstellen oder Verdrehen der Betätigungsmittel auch fühlbar sind, so daß man die Einstellung in Stufen vornimmt, was für die meisten Anwendungszwecke nicht nur hinreichend genau, sondern auch deshalb bevorzugt ist, weil sich hierdurch für den Benutzer eine eindeutigere Aussage über den jeweiligen Betriebszustand ergibt - bei einem Bügeleisen beispielsweise eine erste oder untere Temperaturstufe für empfindliches Gewebe, eine mittlere Temperaturstufe und eine Vollaststufe beispielsweise. Wird auf diese Weise das vorhandene Potentiometer ohnehin nur stufig eingesetzt, ist also mit seinen Übergangsbereichen im wesentlichen überflüssig, so ergibt sich bei der Verwendung solcher Potentiometer noch der erhebliche Nachteil, daß diese Ungenauigkeiten bis zu ± 20 % aufweisen, so daß man unter Umständen sogar einen zusätzlichen Eichungsbedarf einbeziehen muß.

Problematisch kann ferner, wenn man zu diesem Zweck nämlich auf Schalter übergeht, was denkbar wäre, neben dem erheblich größeren Schalterbedarf eines Stufenschalters auch der Umstand sein, daß bei Zuordnung zu einer Leiterplatte dann die Leiterbahnen mit erheblichen Kosten, jedenfalls im Schalterbereich veredelt werden müssen, beispielsweise müssen die Kupferschichten versilbert werden, wenn man mit einem Schaltkontakt über diese fährt, und man muß hier noch den weiteren Nachteil in Kauf nehmen, daß man auf der Leiterplattenseite mit Schaltungselementen arbeiten muß und nicht alle Teile auf der Bestückungsseite anbringen kann, was zu Montage- und Raumproblemen führen kann. Schließlich würde man bei einer Veredelung von Leiterbahnen auch nur wieder zu flachen Kontaktstellen gelangen, während eine Kontaktgabe möglichst ballige, sich berührende Flächen als ideale Kontaktstücke voraussetzt; auch die Verwendung von Stanzteilen beim Schalteraufbau erfordert die Beschichtung dieser üblicherweise aus Kupfer hergestellten Teile mit Kohle oder Gold- oder Silberauflage und deren umständliche Montage.

Der Erfindung liegt daher die Aufgabe zugrunde, ein für die geschilderten Zwecke problemlos einsetzbares Dreh- oder Schiebepotentiometer in seiner Wirkung als Stufenschalter zu schaffen, welches mit kostengünstigen Mitteln hergestellt ist und in Montage und Anwendung problemlos, dabei erheblich genauer ist als nichtgeeichte Potentiometer mit mechanischer Rastung beispielsweise.

### Lösung der Aufgabe

Die Erfindung löst diese Aufgabe mit den kennzeichnenden Merkmalen des unabhängigen Anspruchs und hat den Vorteil eines besonders einfachen und kostengünstigen Aufbaus, wobei auch die einfache und schnelle Anordnung der Gegenkontakte zum Schleifer mit einer besonderen Kostengünstigkeit herauszuheben sind, zusammen mit einfachster Montage und hervorragender Kontaktgabe auch auf Langzeitbasis, wobei darüber hinaus die jeweils zu reproduzierenden, eingestellten Werte mit im Grunde beliebig hoher Genauigkeit festgelegt werden können, und zwar durch einfache Bestückung mit Widerständen mit den entsprechenden, dann aber auch engen Toleranzen.

Die Erfindung beruht auf der Erkenntnis, daß unter Loslösung vom eigentlichen Potentiometerprinzip eine Trennung der Aufgaben bei dennoch kontinuierlich verlaufender Stellbewegung für die gewünschten Drehzahlen, Temperaturen u.dgl. möglich ist, indem für vorgebebene Bereiche, die durch eine mechanische Rastung oder jedenfalls Markierung kenntlich gemcht werden können, konstante elektrische Einstellwerte erzielt werden, und zwar über eine vorgegebene Variationsbreite rechts und links zur Markierung oder Rasterung, eben weil in diesem Verdreh- oder Verstellbereich nur der vorgegebene elektrische Wert erzielt werden soll und daher auch nur eine bestimmte gewünschte Stellgröße angesteuert zu werden braucht.

Erfolgt daher bei vorliegender Erfindung die Betätigung des Potentiometers oder Schalters in der üblichen Art eines Dreh- oder Schiebepotentiometers mit mechanischen Rastungen oder Stellungsmarkierungen, so ist die elektrische Wirkung die eines Stufenschalters, da nacheinander jeweils zueinander isolierte Kontakte (im elektrischen Verständnis) mit einem Gegenkontakt in Wirverbindung gebracht werden. Die Schaltbewegung erfolgt jedoch insgesamt schleifend kontinuierlich, so daß die Erfindung als Dreh- oder Schiebepotentiometer bezeichnet werden kann.

Ein besonderer Vorteil bei der Herstellung des erfindungsgemäßen Potentiometers besteht dabei darin, daß die Gegenkontakte zum Schleifer, die dieser bei seinem (kontinuierlichen) Durchlauf jeweils berührt, aus Drahtbrücken bestehen, mit welcher die Leiterplatte, auf welcher der Schalter mit seinen wesentlichen Elementen unmittelbar montiert ist, bestückt wird. Im Detail erfolgt die Kontaktbestückung daher so, daß,und dies macht einen wesentlichen erfinderischen Moment aus, die Kontakte als Längskontakte in Drahtform ausgebildet sind, beispielsweise aus Elektrolytkupfer oder aus einem sonstigen gängigen guten Kontaktmaterial bestehen können, wobei die Bestückung automatisch erfolgt; eine für sich gesehen durchaus bekannte Bestückungsmaschine zieht vorgegebene Leiterbahnstücke von einem Drahtwickel ab und bestückt die Leiterplatte mit einer solchen Drahtlänge in der gleichen Weise, als wenn sie in vorgegebene Aufnahmeöffnungen der Leiterplatte von der Bestückungsseite aus einen Widerstand an der Leiterplatte anbringt. Mit anderen Worten, die Gegenkontakte zum Schleifer des erfindungsgemäßen Dreh- oder Schiebepotentiometers sind Längskontakte in Form von Drähten, deren abgebogene Enden in zwei Öffnungen der Leiterplatte von der Bestückungsmaschine automatisch eingeführt und umgebogen werden, wobei dann die Fixierung dieser Drahtbrücken auf der Leiterbahnseite in der üblichen Weise so erfolgt und auch zeitlich zur gleichen Zeit, wie alle anderen elektrischen Verbindungen dieser Leiterplatte vorgenommen werden, üblicherweise also durch Tauchlöten u. dgl. Die Drahtbrücken werden unmittelbar auf der Bestückungsseite der Leiterplatte aufgebracht und durch das Löten auf der anderen Seite fixiert, so daß die Leiterplatte Träger und Lager bzw. Gehäuse für die Längskontakte ist, während das Betätigungselement des so gebildeten Dreh- oder Schiebeschalters oder Dreh- oder Schiebepotentiometers, welches auch den Schleifer und die Kollektorbahn trägt, in an sich beliebiger Weise auf der Leiterplatte befestigt werden können, vorzugsweise indem man, wie beispielsweise bei einem Drehpotentiometer, eine zentrale Achse des Betätigungsdrehelements, an welchem der Benutzer angreift, durch eine Öffnung der Leiterplatte führt und auf der Gegenseite durch federnd zurückspringende Raststifte mit Nasen verrastet oder sonstwie festhält.

Durch die in den Unteransprüchen aufgeführten Maßnahmen sind vorteilhafte Weiterbildungen und Verbesserungen der Erfindung möglich. Besonders vorteilhaft ist die gleichzeitige Ausbildung des Dreh- oder schiebepotentiometers zur Bewirkung von Momentschaltungen, also zur ergänzenden oder alleinigen weiteren Kontaktgabe lediglich durch Tastung, also kurzzeitig und nur solange, wie das Element betätigt wird. Zu diesem Zweck ist das Betätigungselement aus zwei beispielsweise teleskopartig ineinandergleitenden Teilen hergestellt und beim Niederdrücken setzt eineam beweglichen Teil angeordnete Nase ein Kontaktelement des Schleifers auf eine der Längskontakt-Drahtbrücken auf.

### Zeichnung

Ein Ausführungsbeispiel der Erfindung ist in der Zeichnung dargestellt und wird in der nachfolgenden Beschreibung näher erläutert. Es zeigen:
- Fig. 1: eine bevorzugte Ausführungsform der Erfindung als Drehpotentiometer mit zusätzlichem Tastschalter im Längsschnitt auf einer lediglich teilweise dargestellten Leiterplatte,
- Fig. 2: die Ausführungsform der Fig. 1 in einer Draufsicht und
- die Figuren 3a und 3b: in verkleinerter Darstellung einmal den Schleifer mit zusätzlichem einstückigen Kontakt zur Momentkontaktgabe sowie im Querschnitt eine mögliche Ausführungsform eines Drahtkontaktes in Form einer länglichen Drahtbrücke.

### Beschreibung der Ausführungsbeispiele

Der Grundgedanke besteht darin, bei einem elektrisch eine stufige Kontaktgabe bewirkenden Schaltungselement einerseits einen kontinuierlich zu betätigenden Schleifer mit zugeordneter durchlaufend kontaktierter Kollektorrückleitung vorzusehen, andererseits die vom Schleifer berührten Gegenelemente als die Leiterplatte unmittelbar bestückende Drahtbrücken auszubilden. Man erhält daher unmittelbar eine Stufigkeit der Einstellung, wobei in einem vorgegebenen Stellbereich um einen gewünschten Wert keine Änderung der elektrischen Größen resultiert, weil stets die gleiche Drahtbrücke kontaktiert ist, andererseits ergibt sich ein vorteilhaftes Überstreichen einer Vielzahl von Schaltstufen, wobei der Schleifer so ausgebildet sein kann, daß er im Übergang entweder kurzzeitig zwei Stufen überbrückt, also beide Drahtbrücken berührt, oder, falls dies aus irgendwelchen Gründen (ausnahmsweise) nicht gewünscht ist, auch über ein Isolierstück gleiten kann, welches beispielsweise eine Zwischendrahtbrücke ohne elektrischen Anschluß auf der Leiterbahnseite sein könnte.

In der Darstellung der Fig. 1 ist die Leiterplatte oder Printplatte mit 1, ihre Leiterbahnseite mit 2a und ihre Bestückungsseite mit 2b bezeichnet. Das in Fig. 1 dargestellte Ausführungsbeispiel der Erfindung ist ein Drehpotentiometer mit Tastschalter, wobei es sich versteht, daß die Erfindung hierauf nicht beschränkt ist, sondern jede Art von Stellpotentiometer umfassen kann; entsprechend erforderliche Abänderungen unter Zugrundelegung der erfindungsgemäßen Merkmale sind für einen Fachmann möglich. Die Leiterplatte 1 ist die Trägerplatte für beliebige, in der Zeichnung nicht dargestellte Elektronikteile, Widerstände, integrierte Schaltungs-Bausteine u. dgl. und sie dient auch, und zwar durch die auf der Leiterbahnseite angeordneten Cu-Leiterbahnen der Verknüpfung dieser Elektronikteile und der realisierten Schaltstufen. Im folgenden wird das Ausführungsbeispiel als Drehpotentiometer beschrieben und durchgehend so bezeichnet, mit der Maßgabe, daß die Kontaktierungen stufig erfolgen.

Das Betätigungselement 20 für das Drehpotentiometer 21, an welchem der Benutzer zur Verstellung unmittelbar angreifen kann, setzt sich aus zwei Teilen zusammen, einem in der Zeichenebene unteren Teil 7 mit Drehachse 7a, welches Teil in einer Öffnung oder Druchbrechung der Leiterplatte 1 axial fest, jedoch drehbar gelagert ist, und aus einem oberen Teil 9, der zusätzlich noch zur Leiterplatte eine axiale Bewegungsmöglichkeit dadurch aufweist, daß er teleskopartig mit Rückstellmöglichkeit durch eine Vorspannungsfeder 12 und dabei den unteren Teil 7 stärker in sich aufnehmend, in Richtung auf die Leiterplatte gedrückt werden kann. Beide Teile 7 und 9 sind grob topfförmig ausgebildet; der untere Teil 7 des Betätigungselements 20 durchgreift mit der (einstückigen) Achse 7a die Lageröffnung 22 der Lagerplatte 1 und arretiert sich auf der gegenüberliegenden Seite, vorzugsweise unter Zwischenlage einer Arretierbüchse 17, deren Durchtrittsöffnung von federnden, jeweils eine Nase 19a aufweisenden Zapfen 19 hintergriffen wird, so daß beim Aufpressen des Betätigungsteils 20 auf die Leiterplatte dann, wenn die Achse 7a mit ihren federnden Zapfen 19 auch die Arretierbuchse 17 durchsetzt hat, das Ganze auf der Leiterplatte verrastet; und zwar federnd, weil die Arretierbüchse 17 über angespritzte, nach oben ragende Federelemente 18 verfügt, die ein axiales Spiel nach Verrastung verhindern und eine gleichmäßige, störungsfreie Drehbewegung des Betätigungselements 20 gewährleisten.

Dabei ist im Bereich der Durchtrittsöffnung 22 auf der Leiterplatte 1 separat zum Betätigungselement 20 und die Durchtrittsöffnung 22 vorzugsweise ringförmig umgebend ein Kollektorring 23 angeordnet, der auch als Schleiferbahn bezeichnet werden kann und aus elektrisch gut leitendem Material besteht und einen Fortsatz 5b aufweist, der sich radial von der Schleiferringbahn ausgehend erstreckt, zunächst noch eine Aufstülpung 5a bildet, die als Anschlag für die Drehbewegung des Betätigungselements 20 dient und anschließend die Leiterplatte 1 durchsetzt zur Verbindung mit einer vorgegebenen Leiterbahn.

Der untere Betätigungsteil 7 lagert gegen die Leiterplatte 1 gepreßt den Schleifer 4 mit der in Fig. 3a genauer dargestellten Formgebung. Der Schleifer 4 stützt sich auf der Schleiferringbahn 5 durch zwei vorzugsweise einstückig ausgebildete, nach unten in der Zeichenebene, also auf die Schleiferringbahn vorgespannte Gleitkontaktzungen ab, wodurch gleichzeitig der elektrische Kontakt zur Schleiferringbahn hergestellt wird,und ist am unteren Betätigungsteil 7 durch zwei Zapfen 6 arretiert, die Öffnungen 4b des Schleifers 4 durchsetzen. Der Schleifer 4 besteht aus einem geeigneten federnden Werkstoff mit guter elektrischer Leitfähigkeit und verfügt über einen ersten Schleiferfinger 4c, mit welchem er, wie weiter unten noch erläutert wird, die Kontaktverbindungen bei hier vorzunehmender Verdrehung des Betätigungselements 20 bewirkt. Dem Schleiferfinger 4c gegenüberliegend, im Grunde aber an beliebiger Stelle anzuordnen, befindet sich eineweitere, mit dem Schleifer 4 einstückige Kontaktzunge 8, die, wie gleich noch erläutert wird, einer Momentkontaktgabe dient.

Das untere Betätigungsteil 7 setzt sich nach oben, wie bei 7b angedeutet, in etwa hülsenförmig fort und greift mit dieser Hülse 7b in eine Ringausnehmung 9a des Betätigungsoberteils 9 ein, mit gegenseitigen Rastnasen 13, 16, so daß die Teile 7, 8 zwar gegen den Druck der Vorspannungsfeder 12 ineinanderpreßbar, jedoch nicht mehr, nach der anfänglichen Verrastung, lösbar sind. Zur Bewirkung einer Drehmitnahme können, neben anderen Mitteln, am Unterteil 7 Rippen 14 vorgesehen sein, die zur Mitnahme des Oberteils 9 in entsprechende Ausnehmungen 13 an diesem eingreifen. Die Vorspannungsfeder 12 umgibt eine zentrale Achse 9b des Oberteils 9 und stützt sich an einer unteren Abschulterung am Unterteil 7 ab. Das Betätigungselement 20 kann vom Benutzer unmittelbar oder dadurch betätigt werden, daß in einem oberen zentralen Aufnahmeschlitz 24 ein weiterführendes Drehstück eingreift.

Es ist ein wesentliches Merkmal vorliegender Erfindung, die vom Schleiferfinger 4c bei einer Dreh-, allgemein bei einer Verschiebebewegung des Betätigungselements jeweils berührten Kontakte als auf der Bestückungsseite 2b der Leiterplatte 1 angeordnete flachliegende, also einen flachen Verlauf aufweisende Drahtstücke in Form von Drahtbrücken auszubilden, auf denen der Schleiferfinger 4c, der noch eine untere ballige Ausstülpung haben kann, federnd zur guten Kontaktgabe aufliegt und bei Drehbewegung gleitet. Diese Drahtkontakte 3 können um den Drehwinkelbereich des Drehpotentiometers 21 angeordnet werden, entweder einer Viereckform folgend, wie in Fig. 2 gezeigt, oder in beliebiger gewünschter Konfiguration; mit anderen Worten, die Gegenkontakte für den Schleiferfinger 4c sind aufeinanderfolgende Längskontakte, gebildet von freien Drahtlängen, die als Drahtbrücken aus einem geeigneten, gut leitenden Material, vorzugsweise Elektrolytkupfer auf der Bestückungsseite angeordnet und so, wie in Fig. 3b gezeigt, mit ihren Enden durch übliche, Drahtenden von Widerständen, Kondensatoren und sonstigen Schaltungselementen aufnehmende Öffnungen der Leiterplatte 1 nach unten auf die Leiterbahnseite geführt und dort umgebogen sind.

Es ist daher ferner ein bevorzugtes Merkmal vorliegender Erfindung, diese Drahtkontakte im automatischen Bestückungsverfahren herzustellen, indem die üblicherweise vorhandene und für sich gesehen bekannte Bestückungsmaschine anstelle üblicher Widerstandsbestückung oder sonstiger Elementebestückung von einer Vorratsrolle einfach abgeschnittene Drahtstücke verarbeitet, in die vorgesehenen Durchführungsöffnungen der Leiterplatte 1 anordnet und die Enden so umbiegt, daß die Drahtkontakte soweit festsitzen, woraufhin sie dann durch Lötung auf der Unterseite befestigt und gleich mit den entsprechenden Leiterbahnen verbunden werden. Ein solches Bestückungsverfahren ist besonders kostengünstig und einfach und ist vor allen Dingen auch für den späteren Gebrauch des Drehpotentiometers von besonderem Vorteil, denn mit den Drahtkontakten 3 bzw. den an diese angeschlossenen Leiterbahnen lassen sich dann problemlos Widerstände, auch mit vergleichsweise engen Toleranzen, und vorzugsweise mit der gleichen Bestückungsmaschine sofort verbinden, so daß man sehr genaue elektrische Einstellwerte erzielen kann.

Entsprechend einem bevorzugten Ausführungsbeispiel vorliegender Erfindung ist der Schleiferfinger 4c so breit ausgelegt, daß er im Übergang zwischen den einzelnen Schaltstufen kurzzeitig zwei der mit vorgegebenem Abstand 3a (vgl. Fig. 2) auf der Bestückungsseite angeordneten Längskontakt-Drahtbrücken erfaßt, also bei der Drehbewegung beide Längskontakt-Drahtbrücken überbrückt und miteinander verbindet. Dies kann elektrisch vorteilhaft sein; selbstverständlich besteht die Möglichkeit, hier auch isolierend zu schalten, indem man den Schleifer von einer Drahtbrücke abgleiten läßt, bevor die andere kontaktiert wird, oder indem man Drahtbrücken, beispielsweise kürzerer Bauart, dazwischenlegt, die nicht angeschlossen sind.

Ein weiteres vorteilhaftes Ausführungsbeispiel vorliegender Erfindung umfaßt die durch eine solche Ausbildungsform von Betätigungselement, Schleifer und Gegenkontakten gleichzeitig noch mögliche Momentkontaktierung. Diesem Zweck dient die einstückig mit dem Schleifer 4 verbundene, radial vorspringende Kontaktzunge 8, die im Normalfall und ohne daß die beiden Teile 7 und 9 ineinander teleskopiert sind, einen vorgegebenen Abstand zu einem bestimmten oder zu beliebigen Längskontakt-Drahtbrücken 3 aufweist. Ist in einer bestimmten Schaltstellung, beispielsweise auch in der Ausposition, wenn etwa der Schleiferfinger 4c an den hochgebogenen Vorsprung 5a der Schleiferringbahn 5 anschlägt, ein bestimmtes Signal, etwa für die Maximaldrehzahl oder eine bestimmte Temperatur erwünscht, dann wird das Oberteil 9 niedergedrückt mit der Folge, daß eine am Oberteil 9 befestigte, radial vorspringende und auf die federnde Kontaktzunge 8 des Schleifers 4 gerichtete Nase 10 die Kontaktzunge 8 zur Kontaktgabe am jeweiligen Gegenlängskontakt niederdrückt. Dieses Niederdrücken geschieht federnd und sichert eine gute Kontaktgabe deshalb, weil es zu einem gewissen Überdrücken der Kontaktzunge 8 kommt, die also durch einen bestimmten Überhub, wenn die Teile 7 und 9 bis zu einem inneren Anschlag fest ineinanderteleskopiert sind, mit der erforderlichen Auflagekraft auf den zugeordneten Gegenlängskontakt aufliegt. Zu diesem Zweck ist die Nase 10 am Oberteil 9 bevorzugt als Federelement ausgebildet, welches am Betätigungsoberteil 9 angespritzt ist; die Form der Feder läßt sich am besten der Darstellung der Fig. 2 entnehmen; sie ist über sich in etwa diametral gegenüberliegende Ansätze 10a am Oberteil 9 befestigt und setzt sich beidseitig ringförmig über die Segmente 10b, die zum Oberteil 9 frei sind, bis zur Betätigungsnase 10 fort, die daher ebenfalls elastisch nachgiebig ausgebildet ist, den Überhub der ineinanderteleskopierten Teile 7, 9 auffängt und die Auflagekraft für die Kontaktierung zur Verfügung stellt.

Es versteht sich, daß die länglichen Drahtkontakte auch, wie bei 3' in Fig. 2 angedeutet, in linearer Erstreckung angeordnet werden können und dann bei einem Schiebepoti oder von einem geradlinig bewegten Schleifer aufeinanderfolgend kontaktiert werden.

## Patentansprüche

1. Längspotentiometer mit einem gleitverschieblich von einem an ihm angreifenden Betätigungselement (20) bewegten Schleifer (4), bei dem
a) das Betätigungselement (20) für den Schleifer (4) auf einer Leiterplatte (1) gelagert ist, daß
b) der Schleifer (4) bei Durchführung seiner kontinuierlich verlaufenden Stellbewegung im Querschnitt runde Drahtkontakte (3, 3' ) in Form von mehreren in linearer Erstreckung in Richtung seiner Stellbewegung länglichen, gegeneinander elektrisch isolierten Drahtbrücken aufeinanderfolgend mit Schleiferfingern (4c) kontaktiert derart, daß sich eine Kontaktgabe von gerasteter Teilung ergibt, daß
c) auf der die Drahtkontakte (3, 3') aufweisenden Bestückungsseite (2b) der Leiterplatte (1) eine Schleiferbahn (5) angeordnet ist, auf der sich der Schleifer (4) mit Gleitkontaktzungen (4a) zur elektrischen Kontaktgabe abstützt und daß
d) sowohl die Drahtkontakte (3, 3') als auch die Schleiferbahn (5) mit vorspringenden Endbereichen durch die Leiterbahn (1) geführt und auf der Leiterbahnseite (2a) elektrisch mit Widerständen bzw. mit zugeordneten Leiterbahnen verbunden sind.

2. Drehpotentiometer mit einem gleitverschieblich von einem an ihm angreifenden Betätigungselement (20) bewegten Schleifer (4), bei dem
a) das Betätigungselement (20) für den Schleifer (4) auf einer Leiterplatte (1) gelagert ist, daß
b) der Schleifer (4) bei Durchführung seiner kontinuierlich verlaufenden Stellbewegung im Querschnitt runde Drahtkontakte (3, 3') in Form von mehreren länglichen, gegeneinander elektrisch isolierten Drahtbrücken, die einer Viereckform folgend um den Drehwinkelbereich angeordnet sind, einen nach dem anderen mit Schleiferfingern (4c) kontaktiert, derart, daß sich eine Kontaktgabe von gerasteter Teilung ergibt, daß
c) auf der die Drahtkontakte (3, 3') aufweisenden Bestückungsseite (2b) der Leiterplatte (1) eine Schleiferbahn (5) angeordnet ist, auf der sich der Schleifer (4) mit Gleitkontaktzungen (4a) zur elektrischen Kontaktgabe abstützt und daß
d) sowohl die Drahtkontakte (3, 3') als auch die Schleiferbahn (5) mit vorspringenden Endbereichen durch die Leiterbahn (1) geführt und auf der Leiterbahnseite (2a) elektrisch mit Widerständen bzw. mit zugeordneten Leiterbahnen verbunden sind.

3. Drehpotentiometer nach Anspruch 2, dadurch gekennzeichnet, daß der Schleifer (4) am Betätigungselement (20) durch in Ausnehmungen (4b) greifende, angespritzte Zapfen (6) gehalten und federnd auf die Drahtkontakte (3) gedrückt ist.

4. Längspotentiometer nach Anspruch 1, dadurch gekennzeichnet, daß bei Längsverschieblichkeit des Schleifers (4) die entsprechenden Drahtkontake (3') in geradliniger Abfolge in gegeneinander versetzter Doppelreihe auf der Leiterplatte (4) gelagert sind.

5. Drehpotentiometer nach Anspruch 2 oder 3, dadurch gekennzeichnet, daß bei Drehung des Betätigungselements (20) dieses an einem unteren Teil (7) eine zentrale Dreh- oder Lagerachse (7a) aufweist, die eine Lageröffnung (22) der Leiterplatte (1) durchsetzend auf der gegenüberliegenden Leiterplattenseite (Leiterbahnseite 2a) durch Hintergreifen von vorspringenden Arretierzapfen (19) gehalten ist.

6. Drehpotentiometer nach Anspruch 5, dadurch gekennzeichnet, daß eine zentrale, von der federnde Arretierzapfen aufweisenden Achse (7a) des unteren Betätigungsmittel-Teils (7) hintergriffene Arretierbüchse (17) vorgesehen ist, die mit angespritzten Federn (18) von der Leiterseite her den unteren Teil (7a) vorspannt, axiales Spiel verhindert und eine kippfreie Drehbewegung ermöglicht.

7. Drehpotentiometer nach Anspruch 5 oder 6, dadurch gekennzeichnet, daß der Schleifer (4) von im wesentlichen ringförmiger einstückiger Form ist, mit einem vorspringenden Schleiferfinger (4c) zur Kontaktierung der Drahtkontakte (3) und mit einer weiteren, radial vorspringenden federnden Kontaktzunge (8), die im Normalzustand im Abstand zu einem Drahtkontakt (3) angeordnet ist.

8. Drehpotentiometer nach Anspruch 7, dadurch gekennzeichnet, daß das Betätigungselement (20) aus einem oberen und einem unteren Teil (9, 7) besteht, die unter der Rückstellwirkung einer Vorspannungsfeder (12) teleskopartig ineinanderschiebbar sind und wobei am oberen, axial relativ zur Leiterplatte (1) bewegbaren, als Tastschalter dienenden Teil (9) eine Betätigungsnase (10) angeordnet und auf die federnde Kontaktzunge (8) des Schleifers (4) gerichtet ist, derart, daß bei Niederdrücken des oberen Teils (9) eine Momentkontaktgabe erfolgt.

9. Drehpotentiometer nach Anspruch 8, dadurch gekennzeichnet, daß die Betätigungsnase (10) am Oberteil (9) federnd angeordnet ist zur Ermöglichung eines die erforderliche Auflagekraft zur Verfügung stellenden Überhubs im Teleskopierbereich des oberen mit dem unteren Teil (9, 7).

## Claims

1. A longitudinal potentiometer comprising a slider (4) which is moved in sliding fashion by an actuating element (20) which acts on the slider, wherein
a) the actuating element (20) for the slider (4) is mounted on a circuit board (1),
b) in executing its continuous adjusting movement the slider (4) consecutively contacts wire contacts (3, 3'), which are of circular cross-section, have the form of a plurality of linear wire bridges extending longitudinally in the direction of its adjusting movement and are electrically insulated from one another, with contact fingers (4c) in such manner that contacting at indexed intervals is established,
c) a sliding surface (5) is disposed on the components side (2b) of the circuit board (1) which comprises the wire contacts (3, 3'), on which sliding surface (5) the slider (4) is supported with sliding contact tongues (4a) for the electrical contacting and
d) both the wire contacts (3, 3') and the sliding surface (5) with projecting end zones is guided through the conductor path (1) and on the conductor path side (2a) is electrically connected to resistors and assigned conductor paths.

2. A rotary potentiometer comprising a slider (4) which is moved in sliding fashion by an actuating element (20) which acts on said slider (4), wherein
a) the actuating element (20) for the slider (4) is mounted on a circuit board (1),
b) in executing its continuous adjusting movement, the slider (4) consecutively contacts wire contacts (3, 3'), which are circular in cross-section and have the form of a plurality of longitudinal wire bridges electrically insulated from one another and arranged in a quadrilateral formation around the rotary angle zone, with contact fingers (4c) in such manner that contacting at indexed intervals is established,
c) a sliding surface (5) is arranged on the components side (2b) of the circuit board (1) which comprises the wire contacts (3, 3'), on which sliding surface (5) the slider (4) is supported with sliding contact tongues (4a) for the electrical contacting and
d) both the wire contacts (3, 3') and the sliding surface (5) with projecting end zones are guided through the conductor path (1) and on the conductor path side (2a) are electrically connected to resistors and to assigned conductor paths.

3. A rotary potentiometer as claimed in Claim 2, characterised in that the slider (4) is held against the actuating element (20) by moulded-on pins (6) which engage into recesses (4b) and is pressed resiliently against the wire contacts (3).

4. A longitudinal potentiometer as claimed in Claim 1, characterised in that for the longitudinal displaceability of the slider (4), the corresponding wire contacts (3') are mounted in a rectilinear sequence in a staggered double row on the circuit board (4).

5. A rotary potentiometer as claimed in Claim 2 or 3, characterised in that for the rotation of the actuating element (20), the actuating element (20) comprises, on a lower part (7), a central rotary or bearing shaft (7a) which, passing through a bearing opening (22) of the circuit board (1), is retained on the opposite side of the circuit board (conductor path side 2a) by the engagement of projecting locking pins (19).

6. A rotary potentiometer as claimed in Claim 5, characterised in that a central locking bushing (17) is provided behind which engages the shaft (7a) - provided with resilient locking pins - of the lower actuating means part (7), which locking bushing (17) prestresses the lower part (7a) with moulded-on springs (18) from the conductor side, prevents axial play and facilitates a tilt-free rotary movement.

7. A rotary potentiometer as claimed in Claim 5 or 6, characterised in that the slider (4) is of substantially ring-shaped, integral formation, with a projecting contact finger (4c) for contacting the wire contacts (3) and with a further, radially projecting, resilient contact tongue (8) which in the normal state is arranged at an interval from a wire contact (3).

8. A rotary potentiometer as claimed in Claim 7, characterised in that the actuating element (20) comprises an upper and a lower part (9, 7), which can be inserted telescopically into one another under the resetting action of a prestressing spring (12) and where an actuating nose (10) is arranged on the upper part (9), which latter is moveable axially relative to the circuit board (1) and serves as push button, and is directed towards the resilient contact tongue (8) of the slider (4) in such manner that when the upper part (9) is depressed instantaneous contacting occurs.

9. A rotary potentiometer as claimed in Claim 8, characterised in that the actuating nose (10) is resiliently arranged on the upper part (9) to facilitate an excess stroke, which makes available the necessary contacting force, in the telescopic portion of the upper and lower parts (9, 7).

## Revendications

1. Potentiomètre longitudinal avec un curseur (4) déplacé en glissant par translation par un élément d'actionnement (20) venant en prise avec lui, dans lequel :
a) l'élément d'actionnement (20) pour le curseur (4) est monté sur une carte imprimée (1),
b) de telle sorte que le curseur (4), lorsqu'il exécute son mouvement de réglage se déroulant de façon continue vient en section transversale en contact par des doigts (4c), avec des contacts ronds à fils (3, 3') constitués sous la forme de plusieurs ponts à fils longitudinaux, s'étendant linéairement dans le sens de son mouvement de réglage, isolés électriquement les uns par rapport aux autres, se succèdant les uns aux autres, de telle façon que l'on a une mise en contact d'une division encliquetée, et que
c) sur le côté équipé (2b) de la carte imprimée (1) présentant les contacts à fils (3, 3') est disposé une piste de curseur (5), sur laquelle s'appuie le curseur (4) par des languettes de contact par glissement (4a) pour mise en contact électrique et que
d) aussi bien les contacts à fils (3, 3') qu'également la piste de curseur (5) sont guidés par des zones terminales saillantes à travers la piste conductrice (1) et sont reliés sur le côté des pistes conductrices (2a) électriquement à des résistances ou aux pistes conductrices correspondantes.

2. Potentiomètre rotatif avec un curseur (4) mû par un élément d'actionnement (20) venant en prise sur lui, dans lequel :
a) l'élément d'actionnement (20) pour le curseur (4) est monté sur une carte imprimée (1), et
b) le curseur (4) vient en contact par des doigts de curseur (4c) l'un après l'autre lors de l'exécution de son mouvement de réglage se déroulant de façon continue en coupe transversale avec des contacts ronds à fils (3, 3') sous la forme de plusieurs ponts à fils longitudinaux, isolés électriquement les uns par rapport aux autres, qui sont disposés selon la forme d'un carré autour de la zone de rotation angulaire, d'une manière telle que l'on obtienne une mise en contact d'une division encliquetée,
c) une piste de curseur (5) est disposée sur le côté équipé (2b) de la carte imprimée (1) présentant les contacts à fils (3, 3'), piste sur laquelle le curseur (4) s'appuie par des languettes de contact à glissement (4a) pour mise en contact électrique et
d) on fait passer aussi bien les contacts à fils (3, 3') qu'également la piste de curseur (5) par leurs zones terminales saillantes à travers la carte imprimée (1) et sur le Côté de la carte imprimée (2a) on les relie électriquement aux résistances ou aux pistes conductrices associées.

3. Potentiomètre rotatif selon la revendication 2, caractérisé en ce que le curseur (4) est maintenu sur l'élément d'actionnement (20) par des tenons (6) venant en prise dans des évidements (4b), faisant saillie et est pressé élastiquement sur les contacts à fils (3).

4. Potentiomètre longitudinal selon la revendication 1, caractérisé en ce que lors de la translation longitudinale du curseur (4) les contacts à fils correspondants (3') sont montés selon une suite en ligne droite sur une double rangée, décalé l'un par rapport à l'autre, sur la carte imprimée (4).

5. Potentiomètre rotatif selon les revendications 2 ou 3, caractérisé en ce que lors de la rotation de l'élément d'actionnement (20) celui-ci présente sur une partie inférieure (7) un axe central (7a) de rotation ou de montage, qui est maintenu, en traversant une ouverture de montage (22) de la carte imprimée (1) sur le côté opposé de la carte équipée (côté 2a des pistes conductrices) en étant accroché par derrière par des griffes d'arrêt faisant saillie (19).

6. Potentiomètre rotatif selon la revendication 5, caractérisé en ce qu'il est prévu une douille d'arrêt (17) centrale venant en prise par l'arrière avec l'axe (7a) de la partie inférieure (7) de l'élément d'actionnement, axe présentant des griffes d'arrêt élastiques, douille (17) qui bloque par des ressorts faisant saillie (18) à partir du côté de la carte imprimée la partie inférieure (7a) empêche tout jeu axial et permette un mouvement de rotation oscillant librement.

7. Potentiomètre rotatif selon la revendication 5 ou 6, caractérisé en ce que le curseur (4) a une forme monobloc essentiellement annulaire, avec un doigt (4c) de curseur faisant saillie par venir en contact avec les contacts à fils (3) et avec une autre languette de contact (8) faisant saillie radialement et élastique, qui est disposée à l'état normal à distance d'un contact à fils (3).

8. Potentiomètre rotatif selon la revendication 7, caractérisé en ce que l'élément d'actionnement (20) consiste en une partie supérieure et une partie inférieure (9, 7), qui peuvent coulisser l'une dans l'autre de façon télescopique sous l'effet de rappel d'un ressort précontraint (12) tandis que sur la partie (9) supérieure, mobile axialement par rapport à la carte imprimée (1), servant de touche à pression est disposé un nez d'actionnement (10) et qui est dirigé vers la languette élastique de contact (8) du curseur (4), de telle façon que l'on obtienne une mise en contact à rupture brusque dans on presse vers le bas la partie supérieure (9).

9. Potentiomètre rotatif selon la revendication 8, caractérisé en ce que le nez d'actionnement (10) est disposé de façon élastique sur la partie supérieure (9) pour permettre une surcourse donnant la force d'appui nécessaire dans la zone télescopique entre la partie supérieure et la partie inférieure (9,7).
